# EUROPÄISCHE PATENTSCHRIFT

(11) **EP 0 883 872 B1**
(45) Veröffentlichungstag und Bekanntmachung des Hinweises auf die Patenterteilung: **08.05.2002**
(21) Anmeldenummer: 97952715.7
(22) Anmeldetag: 10.12.1997
(51) Int. Cl.: G08G 1/0968

(54) **VERFAHREN UND ANORDNUNG ZUR INFORMATION MOBILER TEILNEHMER**
INFORMATION METHOD AND DEVICE FOR MOBILE SUBSCRIBERS
PROCEDE ET DISPOSITIF D'INFORMATION D'ABONNES MOBILES

(30) Priorität: 10.12.1996 DE 19651146
(43) Veröffentlichungstag der Anmeldung: 16.12.1998
(73) Patentinhaber: DeTeMobil Deutsche Telekom MobilNet GmbH, 53227 Bonn (DE)
(72) Erfinder: GÜNTHER, Bernd, D-53859 Niederkassel (DE); WEISE, Henning, D-50931 Köln (DE)
(74) Vertreter: Riebling, Peter, Dr.-Ing.
(86) Internationale Anmeldenummer: DE9702884
(87) Internationale Veröffentlichungsnummer: WO9826396

(56) Entgegenhaltungen:
- WO-A-90/02391
- WO-A-96/00373
- WO-A-96/11381

## Beschreibung

Die Erfindung betrifft ein Verfahren und eine Anordnung zur Routeninformation mobiler Teilnehmer nach dem Oberbegriff des Patentanspruchs 1.

Durch das stetig wachsende Verkehrsaufkommen wird der Bedarf an hochwertigen Systemen zur Verkehrsinformation und Verkehrsleitung immer dringlicher. Dabei ergeben sich jedoch die Probleme, wie dem Benutzer stets aktuelle Informationen zur Verfügung gestellt werden können, die ihm gleichzeitig einen hohen Benutzerkomfort bieten.

Die WO-A-90/02391 beschreibt ein Zielführungssystem zur Bestimmung einer Route zwischen zwei gegebenen geographischen Orten. Die Ortsinformationen werden von einem Benutzer einem zentralen Datenverarbeitungssystem zugeführt, welches aus diesen Daten eine Routenbeschreibung generiert und dem Benutzer zur Verfügung stellt. Dieses System ist nicht für einen mobilen Einsatz, d.h. einen mobilen Benutzer, konzipiert.

Die WO-A-96/11381 betrifft eine Einrichtung zur Zielführung von Personen. Die Einrichtung umfasst eine Navigationseinheit, die eine Empfangseinrichtung für drahtlos übermittelte Informationen zur Erkennung der aktuellen geographischen Position aufweist, eine Kommunikationseinheit, die eine Eingabeeinheit insbesondere zur Eingabe einer Zielposition und eine Ausgabeeinheit, insbesondere zur Ausgabe von Wegführungsinformation umfaßt. Femer ist ein zentraler Rechner zur Routenplanung vorgesehen, der einen Speicher mit mindestens einer digitalisierten Straßenkarte aufweist und der mit der Navigationseinheit über die Kommunikationseinheit datentechnisch verbindbar ist. Der Rechner übermittelt die berechneten Routeninformationen an die Navigationseinheit. In der Navigationseinheit kann die aktuelle Position in einer Umgebungskarte dargestellt werden und es können Wegroutenhinweise ausgegeben werden.

Die WO-A-96/00373 betrifft ein elektronisches Navigationssystem, bei dem ausgehend von einer Teilnehmereinheit eine Routenanfrage an eine Zentraleinheit erfolgt, in der Zentraleinheit eine Routenberechnung und Aufbereitung der Daten erfolgt und die vollständige Routeninformationen in die Teilnehmereinheit übertragen werden, in der eine Abarbeitung der Route erfolgt.

Die Aufgabe der Erfindung besteht darin, ein Verfahren und eine Anordnung zur Routeninformation mobiler Teilnehmer vorzuschlagen, das dem Teilnehmer stets aktuelle Informationen zur Verfügung stellt und ihm gleichzeitig einen hohen Benutzerkomfort bietet.

Diese Aufgabe wird gelöst durch die Merkmale des Patentanspruchs 1.

Weitere mögliche Ausgestaltungsformen der Erfindung sind in den abhängigen Patentansprüchen angegeben.

Insbesondere können Daten auf verschiedenste Ausgangsparameter bezogen werden, z.B. Orts-, Start- oder Zielinformationen bzw. Streckeninformationen der Fahrt, zentrale- oder endgeräteseitige Abfragen, die gerätegestützt oder personengestützt durchgeführt werden können. Die Datenübertragungen können zu Informationserfassungszwecken und/oder zu Informationsübertragungszwecken wie auch zur Informationsaktualisierung durchgeführt werden.

Die Navigationsdienste unterstützen den Kunden bei der Fahrt zu seinem Ziel auf einer Route. Die Routenberechnung erfolgt unter Berücksichtigung der aktuellen Verkehrslage in der Dienstezentrale.

Die in diesem Dokument beschriebene Orientierungshilfe ist ein einfacher Navigationsdienst, der den Kunden mit eingeschränkter Falschfahrterkennung und Rückführung zu seinem Ziel führt.

Die Präsentation der Route im Endgerät erfolgt bevorzugt mittels einer Routengrobbeschreibung und kann insbesondere durch Icons (Wegeleitsymbole) dargestellt werden, anhand derer der Kunde zum Ziel geführt wird. Die Orientierungshilfe hat vorzugsweise eine eingeschränkte Fehlfahrtenerkennung. Eine gezielte Rückführung auf die Route kann unterstützt werden

Der Dienst Orientierungshilfe ist insbesondere für Endgeräte gedacht, welche ohne gespeicherte Orts- oder Straßendaten wie eine digitale Karte im Fahrzeug, sondern nur mit Ortsbestimmungseinrichtungen wie z.B. mit GPS ausgestaltet sind (im folgenden wird meist beispielhaft ein System mit GPS beschrieben). Es ist deshalb in der Regel nicht möglich, exakt an einem bestimmten Ort (Manöverpunkt) Abbiegehinweise wie z. B. "jetzt rechts abbiegen" zu geben, da aufgrund der eingeschränkten Positionierungsgenauigkeit oft die dazu nötige exakte Feststellung der Fahrzeugposition (insbesondere bei GPS ca. 10m genau) nicht möglich ist.

Deshalb muß der Fahrer frühzeitig auf bevorstehende Manöver aufmerksam gemacht werden. Als Manöverhinweis reicht es nicht aus, nur das unmittelbar auszuführende Manöver anzugeben (z. B. "rechts abbiegen"), sondern der Nutzer muß mittels einer abstrahierten Darstellung (Wegeleitsymbole) über die Kreuzungstopographie am Manöverpunkt informiert werden (s. Fig. 1). Der Anhang enthält einen Vorschlag für eine solche Wegeleitsymbolik.

Die Zentraleinheit (T-Traffic-Zentrale) berücksichtigt bei der Generierung der Route die vom Endgerät übertragene Information über die Ortungsfunktion des Endgerätes (z.B. reines GPS oder zusätzliche Koppelnavigation). Dadurch wird sichergestellt, daß auch mit Endgeräten ohne Koppelnavigation eine funktionsfähige Orientierungshilfe - wenn auch geringerer Qualität - möglich wird.

Zusätzlich wird in diesem Dokument der Dienst Routenbewertung beschrieben. Bei der Routenbewertung wird eine im Endgerät bekannte Route vom Endgerät in die Zentrale übertragen. In der Zentrale wird für diese Route auf Basis der aktuellen Verkehrslage die Reisezeit abgeschätzt und zum Endgerät übertragen.

### 1.1 Kurzbeschreibung Orientierungshilfe

Die Orientierungshilfe hat folgenden Basisablauf:
1. Routenanfrage an die Zentrale
2. Routenberechnung und -aufbereitung, Übertragung der vollständigen Route ins Endgerät
3. Abarbeitung der Route im Endgerät
siehe Fig. 2

Der Kunde fragt die Route unter Angabe
- seiner Startposition (im Regelfall die aktuelle Position),
- der Zielposition und
- von Optimierungskriterien (z. B. kürzeste oder schnellste Route)
in der Zentrale ab.

Zusätzlich können Punkte, die auf der Route angefahren werden sollen (Via-Punkte). oder Punkte, die nicht angefahren werden sollen (Meide-Punkte), mit angegeben werden.

Zur Eingabe der Zieladresse werden verschiedene Formen unterstützt (z. B. Stadt und Straße, POI: z. B. Flughafen, Bahnhof).

Die Routenanfrage an die Zentrale kann erfolgen über
- Zieleingabe direkt am Endgerät: der Kunde gibt die notwendigen Informationen zur Routenberechnung am EG ein, bzw. ruft sie aus einem vorhandenen Zielespeicher im Endgerät ab.
- Telefonie: hierbei ermittelt die Zentrale (Operator) die oben genannten Informationen zur Routenberechnung im Dialog mit dem Kunden

In der Zentrale werden bei der Routenanfrage mit einer Zielanfrage direkt am Endgerät zunächst die Kundenangaben auf Korrektheit, Vollständigkeit und Eindeutigkeit überprüft. Ggf. wird eine Fehlermeldung zum Fahrzeug gesandt. ist die Benutzeranfrage bei unvollständigen Adreßangaben nicht eindeutig zu interpretieren, so wird mit der Fehlermeldung eine Auswahlliste ins Fahrzeug zugestellt, mit der die Anfrage präzisiert werden kann.

Die Route wird in der Zentrale aufbereitet. Mittels der Route_Message wird die Routeninformation ins Fahrzeug gesandt. Mit der Übertragung der Route ins Fahrzeug ist für die Zentrale die Anfrage beendet.

Die Routeninformation enthält
- eine textuelle Routengrobbeschreibung zur Übersicht über die geplante Route durch den Benutzer,
- die berechnete Gesamtentfernung zum Zielort und die Reisezeit zum Zielort unter Berücksichtigung der aktuellen Verkehrslage sowie
- eine Liste von Wegepunkten mit zugeordneten Icons zur Navigation während der Fahrt.

Die Abarbeitung der Liste der Wegepunkte erfolgt lokal im Endgerät. Die Reihenfolge der Wegepunkte auf der Route ist durch die Reihenfolge ihres Auftretens in der Liste gegeben.

Die Route wird entsprechend der Wegepunktliste sequentiell abgearbeitet, wobei für jede Kreuzung, an der ein Abbiegemanöver durchgeführt werden muß, dieses durch ein entsprechendes Icon angezeigt wird.

Fehlfahrten werden erkannt, wenn der Kunde einen vorgegebenen Korridor, dessen Breite mit der Routenbeschreibung ins Endgerät geladen wird, verläßt.

Das Endgerät kann dann
1. in einen Kompaß-Mode umschalten, in dem auf dem Bildschirm die Richtung und Entfernung zum nächsten Wegepunkt auf der Route angezeigt wird, oder
2. dem Kunden die Möglichkeit zu einer neuen Routenanfrage bieten.

### 1.2 Kurzbeschreibung Routenbewertung

Dieser Dienst ermöglicht die Bewertung einer im Endgerät vorhandenen Route bezüglich der aufgrund der aktuellen Verkehrslage zu erwartenden Reisezeit (s. Fig. 3). Dazu wird die Routenbeschreibung (der zu berechnenden Route) in die Zentrale übertragen (Travel_Time_-Request_Message). Die Route wird dabei wie bei der Orientierungshilfe oder der Zielführung in Form von Wegeleitpunkten beschrieben.

Die Zentrale schätzt die Reisezeit für diese Route aufgrund der aktuellen Verkehrslage und überträgt diese in das Endgerät (Travel_Time_Message).

### 1.3 Übersicht über die Dokumente

In diesem Dokument werden die einzelnen Dienste funktional beschrieben und die konkreten Abläufe auf Basis der ADP's dargestellt. Die Codierung der ADP's wird erläutert. Die Dienste sind bezüglich gewisser Abläufe und Funktionen parametrierbar. Die definierten Diensteparameter werden in diesem Dokument aufgelistet. Die Festlegung der individuellen Diensteparametrierung ist Aufgabe der jeweiligen Diensteanbieter. Diese Basisspezifikation legt den Gesamtumfang der von den Endgeräten der ersten Generation zu unterstützenden Funktionen und Abläufen fest. Zusätzlich können diese Abläufe und Funktionen von den jeweiligen Diensteanbietem in eigenständigen Dokumenten detaillierter spezifiziert werden.

**Diensteübergreifende Spezifikationen,** die für das Verständnis der vorliegenden Spezifikation erforderlich sind:
- Interne Dienste - Endgeräteseitige Beschreibung des Dienstablaufs

Folgende Dokumente werden für das Verständnis der vorliegenden Spezifikation ebenfalls benötigt:
- Anforderungen an den logischen Aufbau einer Lokalisierungsperlenkette für eine Punktlokalisierung
- Beschreibung der diensteübergreifenden Fehlerbehandlung

Die aufgeführten **Message Types** finden sich in den Dokumenten:
- Application Data Protocol Navigation Services
- ADP Message Types of General Interest

Richtlinien für die **Codierung spezieller Datentypen** finden sich in folgenden Dokumenten:
- Address Coding
- Coding of Text and Transparent Data
- Coding of Extended Location Message
- Area and Location Coding
- Coding of Absolute Time

Der **Transportrahmen** für die Message Types ist festgelegt in:
- Transport Protocol

Verfahren zum Datenschutz und zur Datensicherheit sind in den Dolumenten "Conditional Access and Security (CAS)" festgelegt:
- CAS Protocol
- ADP Key Management
- Dienstebeschreibung Key Management and Security

Die Numerierung von Telegrammtypen entspricht dem Dokument:
- Message Type Numbering

Die jeweils aktuellen Versionsnummern der aufgeführten Dokumente werden bei jeder Änderung an unsere Partner weitergegeben.

### 2 Allgemeine Abläufe

### 2.1 Begriffsdefinitionen

Folgende Begriffe sind für dieses Dokument eindeutig festgelegt:
- aktive Quittung aktive Bestätigung des Erhalts einer Message durch den Nutzer
- ADP Application Data Protocol
- Geo-Code Eindeutige Festlegung und Identifikation eines geographischen Objektes durch Koordinaten
- Kompaßmode/Homing reine endgeräteseitige Funktion, bei der ein Pfeil auf dem Display in Richtung einer geographischen Koordinate zeigt (meist mit zusätzlicher Angabe der Entfernung in der Luftlinie)

Die Message Types mit ihren Inhalten werden wie folgt beschrieben:

| Information Element | Type | Length [bits] | Content |
|---|---|---|---|
| **Beschreibung des Feldinhaltes** z.B.:Protocol Discriminator oder Position | **Festlegung des Feldtyps** **MF:** Mandatory, Fix length **MV:** Mandatory, Variable length **OF:** Optional. Fix length **OV:** Optional, Variable length | **Länge des Feldes** **in Anzahl Bits** bei MF oder OF **var.** bei MV oder OV | **Festlegung des Inhaltes zur Nutzung der Dienste** |

### 2.2 Transportprotokoll - Handling

Zur Nutzung der Dienste Orientierungshilfe und Routenbewertung wird das Transportprotokoll wie folgt verwendet:

| Information Element | Type | Lenght (bits) | Content |
|---|---|---|---|
| Transport Protocol Discriminator | MF | 8 | 00000001 |
| Application ID | MF | 8 | s. Kap. 2.2.1 |
| ADP Version | MF | 7 | 0000001 (V 1.0) |
| Initiative Flag | MF | 1 | 1: bei Route Request Message und Travel Time Request Message, bei der Route Message nur, wenn diese von der Zentrale initiiert wurde |
| | | | 0: bei allen nachfolgenden Messages |
| Context Number | MF | 8 | MSB = 1: vom Endgerät vergeben |
| | | | MSB = 0: von der Zentrale vergeben bei von der Zentrale initiierter Route Message |
| Total Number of Packets | MF | 5 | Anzahl = X - 1 ⇒ Wertebereich 1 ... 32 |
| Index of Actual Packet | MF | 5 | Index = 0 - (X-1) ⇒ Wertebereich 1 ... 32 |
| Mailbox-Flag | MF | 1 | 0: keine Nachrichten in der Mailbox |
| | | | 1: Nachrichten in der Mailbox vorhanden |
| Debit-Info | MF | 4 | 0: nicht unterstützt in dieser Version |
| Length User Data | MF | 9 | Anzahl (in Byte) der innerhalb der Nachricht übertragenen Nutzdaten (CAS header+ ADPU) |

Der Rahmen unterstützt das Versenden von mehreren Short-Messages.

Alle innerhalb des Dokuments CAS Protocol definierten Funktionen, Verfahren und Abläufe sind endgeräteseitig zu unterstützen.

### 2.2.1 Dienstekennung

Application ID's sind eindeutige, von der Zentrale vergebene Dienstekennungen. Diese werden im Feld Application ID im Transport-Layer übertragen.

Die Diensteanbieter können innerhalb der definierten Abläufe eigenständige Dienste definieren. Diese können beispielsweise dadurch gekennzeichnet sein, daß die übermittelten Informationsinhalte eingeschränkt werden. Zu Identifizierung der angebotenen Dienste werden Dienstekennungen vergeben.

Folgende Application-ID werden vergeben:
- Application ID 31 h: Orientierungshilfe: Digital Request
- Application ID 32h: Orientierungshilfe: Operator Request
- Application ID 33 h: Routenbewertung

### 2.2.2 Zuordnung von Antworten zu einer Anfrage

Die Zuordnung von Transaktionen erfolgt über die beiden Felder :
- Initiative Flag
- Context Number
im Transport-Layer
im Auftrag an die Zentrale vergibt das Verkehrstelematik-Endgerät eine frei wählbare Context Number (Einschränkung: MSB = 1). Mit Initiative Flag = 1 (initiative) wird die erste Transaktion der Kette, der Auftrag, gekennzeichnet.

Erfolgt eine Antwort an das Verkehrstelematik-Endgerät wird wieder dessen Context Number gesetzt. Das Initiative Flag wird bei allen zugehörigen Antworten auf 0 gesetzt.Damit kann der Auftraggeber die Antwort eindeutig dem erteilten Auftrag zuordnen.

Bei nicht vom Endgerät initiierten Route Messages vergibt die Zentrale eine frei wählbare Context Number (Einschränkung: MSB = 0). Das Initiative Flag = 1 (initiative).

### 2.3 Codierung von Text

**Alle** Text Elemente innerhalb der Navigationsdienste verwenden folgendes Format:

| Information Element | Type | Length (bits) | Content |
|---|---|---|---|
| Text Representation | MF | 2 | zulässige Werte: |
| | | | 1: Text: 6 bits per character |
| | | | 2: Text ISO 8859-1 (8 bits per character) |
| Length | OF | 10 | Länge des Textes in Anzahl Buchstaben, incl. Steuerzeichen |
| Text/Data | OV | N × 8 | Text |

### 2.4 Codierung des Communication Headers der verwendeten ADPs

Die Werte für Protocol Discriminator und Message Type sind dem Dokument "Message Type Numbering" zu entnehmen. Das Bulk Flag wird stets auf 0 gesetzt

### 2.5 Zeitsteuerung der Kommunikationsabläufe

Die für die Navigationsdienste relevanten Timer sind nachfolgend aufgeführt.

| Bezeichnung | Funktion | Einheit | Wertebereich | Auflösung | Default |
|---|---|---|---|---|---|
| TNAVa | Wartezustand auf Antwort einer Route Message bzw. einer Error Message | sec | 0 - 300 | 30 | 90 |
| TNAVb | Warten auf ersten Anrufversuch beim Call-Center | sec | 0 - 60 | 5 | 10 |
| TNAVc | Max. Zugangsdauer zum Operator beim Call-Center | min | 0 - 15 | 1 | 5 |
| TNAVd | Wartezustand auf Antwort einer | sec | 0 - 300 | 30 | 90 |
| | Travel Time Message | | | | |

### 2.6 Verwaltung von Diensteadressen

### 2.6.1 Orientierungshilfe

Die Hinterlegung und das Updaten der Diensteadressen im Endgerät wird in der Telematikdienstespezifikation Interne Dienste erläutert.

Für den Dienst Orientierungshilfe muß das Endgerät bzgl. der Adreßverwaltung die volle Funktionalität der internen Dienste unterstützen.

### 2.6.2 Routenbewertung

Die Hinterlegung und das Updaten der Diensteadressen im Endgerät wird in der Telematikdienstespezifikation Interne Dienste erläutert

Für den Dienst Routenbewertung muß das Endgerät bzgl. der Adreßverwaltung die volle Funktionalität der internen Dienste unterstützen.

### 2.7 Diensteparameter

Nachfolgend sind alle Diensteparameter für Navigationsdienste aufgelistet. Die von der Zentrale aktuell unterstützten Diensteparameter werden durch Interne Dienste in das Endgerät geladen. Nicht parametrierbare Abläufe oder Funktionen sind verbindlicher Teil des Standards und werden von allen Zentralen unterstützt.

### 2.7.1 Abläufe

Zur Parametrierung der Abläufe stehen 32 Bit-Switches zur Verfügung, die wie folgt belegt sind (0: nicht unterstützt durch Zentrale, 1: unterstützt durch Zentrale):

| **Ablauf gem. ADP** | **Switch** | **Default** |
|---|---|---|
| Route_Description_Digital Request | 1 | **1** |
| Route_Description_Operator Aided Request_Timer_Based | 2 | 1 |
| Travel_Time_Estimation | 3 | 0 |
| reserved | 4 - 32 | |

### 2.7.2 Funktionen

Zur Parametrierung der Funktionen stehen 64 Bit-Switches zur Verfügung, die wie folgt belegt sind. Alle aufgeführten Funktionen sind endgeräteseitig zu unterstützen und werden über die internen Dienste anbieterspezifisch parametrisiert.

| **Funktion gem. ADP** | **Switch** | **Default** |
|---|---|---|
| Route_Request_Message_Starting/Arrival_Time_starting_time Kommentar: Zentrale unterstützt als Start-Zeit eine andere Zeit als Ist-Zeit | 1 | 0 |
| Route_Request_Message_Starting/Arrival_Time_arrival_time Kommentar: Zentrale unterstützt die Angabe einer gewünschten Ankunftszeit | 2 | 0 |
| Route_Request_Message_Rouling_Criteria_fastest | 3 | 1 |
| Route_Request_Message_Routing_Criteria_fastest_without_TINFO | 4 | 0 |
| Route_Request_Message_Routing_Criteria_shortest | 5 | **1** |
| Route_Request_Message_Routing_Criteria_user_defined | 6 | 0 |
| reserved | 7-18 | |
| Route_Request_Message_Routing_Switches_main_roads_preferred | 19 | **0** |
| Route_Request_Message_Routing_Switches_minimize_villages | 20 | 0 |
| Route_Request_Message_Routing_Switches_no_toll_roads | 21 | 0 |
| Route_Request_Message_Avoid_Location Kommentar: Meidepunkte werden unterstützt | 22 | 0 |
| reserved | 23-26 | |
| Route_Request_Message_Number_of_Destinations_final_plus_1 | 27 | 1 |
| Route_Request_Message_Number_of_Destinations_final_plus_2 | 28 | 0 |
| Route_Request_Message_Number_of_Destinations_final_plus_3 | 29 | 0 |
| Route_Request_Message_Number_of_Destinations_final_plus_4 | 30 | 0 |
| Route_Request_Message_Number_of_Destinations_final_plus_5 | 31 | 0 |
| Route_Request_Message_Number_of_Destinations_final_plus_6 | 32 | 0 |
| Address_Kind_of_POI_Service_Provider_POI Kommentar: Service-Provider-POI werden unterstützt | 33 | 1 |
| Address_request_phone_numbers_accepted Kommentar: Telefonnummern bei Adressanfrage werden unterstützt | 34 | 0 |
| **Es wird die Nutzung der Ortsvorwahl für eine Ortsauswahl unterstützt. Mit dem Switch wird von festgelegt, ob zusätzlich auch die Eingabe vollständiger Telefonummern zulässig ist.** | | |
| Address_request_ambigious_addresses_selection_list Kommentatar: Bei Adressanfragen werden Auswahllisten zurückgegeben | 35 | 1 |
| Address_request_Geo_Codes_accepted Kommentar: Geo Codes bei Adressanfrage werden unterstützt | 36 | **0** |
| reserved | 37-64 | |

### 3 Beschreibung der Dienste

### 3.1 Orientierungshilfe

Die Orientierungshilfe hat folgenden Basisablauf:
1. Routenanfrage (im Fehlerfall folgt eine Error Message)
2. Routenberechnung und Aufbereitung in der Zentrale/Übertragung ins Endgerät (Route Message)
3. Abarbeitung der Route im Endgerät

Zusätzlich wird es zukünftig möglich sein, daß der Kunde über den Operator oder z. B. einen Online-Dienst eine Routenberechnung (auch zeitversetzt) initiert, so daß dann das Endgerät ohne Initiierung einer Routenanfrage eine Routenbeschreibung erhält. In diesem Fall beginnt der Ablauf sofort mit der Abarbeitung der Route im Endgerät.

Die Endgeräte müssen diese Verarbeitung von "fremd-", d.h. von Dritten initiierten Route Messages unterstützen.

### 3.1.1 Routenanfrage

Die Routenanfrage an die Zentrale kann erfolgen über
- Zieleingabe direkt am Endgerät: der Kunde gibt die notwendigen Informationen zur Routenberechnung am EG ein (insbesondere Adressinformationen)
- Operator (Sprachverbindung): hierbei ermittelt der Operator die oben genannten Informationen zur Routenberechnung im Dialog mit dem Kunden

Im Rahmen der Routenanfrage müssen folgende Informationen angegeben werden bzw. werden vom Endgerät automatisch generiert:
- Startpunkt/Adresse (Generierung im Regelfall automatisch durch das Endgerät: aktuelle Position): Lokalisierungs-Perlenkette oder postalische Adressebeschreibung (mandatory)
- Zieladresse: Geographische Koordinate und/oder postalische Adressbeschreibung (darf nur bei einer Operatoranfrage fehlen)
- gewünschte Abfahrtzeit oder gewünschte Ankunftszeit, diese Informationen werden bei der Routenberechnung auf Basis der aktuellen Verkehrslage mit berücksichtigt (die Unterstützung dieser Funktionalität ist parametrierbar, s. Kapitel 2.7).

Die vom Endgerät zur Zentrale übertragene "gewünschte Abfahrtzeit" wird von T-Traffic zunächst ignoriert.
- die Kriterien zur Routenberechnung (die Unterstützung der einzelnen Kriterien ist parametrierbar, s. Kapitel s. Kapitel 2.7:
   - schnellste Route mit Berücksichtigung der aktuellen Verkehrslage (wird als Default-Vorgabe für das Endgerät empfohlen),
   - schnellste Route ohne Berücksichtigung der aktuellen Verkehrslage,
   - kürzeste Route (ohne Berücksichtigung der aktuellen Verkehrslage),
   - benutzerdefiniert (anhand von in der Zentrale hinterlegten Kriterien; die Kriterien-Hinterlegung erfolgt über Customer Care, nicht über das Endgerät),
      sowie den zusätzlichen Wahlmöglichkeiten
   - Bevorzugung von Fernstraßen,
   - Minimierung von Ortsdurchfahrten,
   - keine Straßen mit Maut-Pflicht
- sowie bis zu 6 zusätzlichen Adressen, die je nach Wahl des Kunden entweder angefahren werden müssen (Via-Punkte) oder nicht angefahren werden dürfen (Meide-Punkte): Geographische Koordinate und/oder postalische Adressbeschreibung (die Anzahl der möglichen Adressen ist parametrierbar, siehe s. Kapitel 2.7)). Bei Via-Punkten werden die Adressen in der vorgegebenen Reihenfolge abgefahren, d.h. es wird kein Traveling Salesman-Problem gelöst.

Via-Punkte können dazu verwandt werden, unerwünschte Routen auszuschließen bzw. zu korrigieren. Meidepunkte werden zunächst nicht unterstützt.

Die Zentrale prüft die erhaltenen Angaben auf Korrektheit, Vollständigkeit und Eindeutigkeit und weist der Adresse bzw. den Adressen eine geografische Koordinate bzw. ihre geographische Koordinate zu (s. unten).

In der Route_Request_Message werden folgende zusätzlichen benutzerspezifischen Informationen zur Zentrale übertragen:
- Telefonnummer des Benutzers (optional):
   Dieses Feld ist dann mit der Telefonnummer des Empfängers der Route auszufüllen, wenn die Routenanfrage fremdinitiiert wird.
- Informationen über das Endgerät (muß übertragen werden, ausgewertet wird die Information über die Ortung)
- sowie in zukünftigen Diensteausprägungen Informationen über das Fahrzeug.

### 3.1.1.1 Zieleingabe am Endgerät

Bei der Zieleingabe am Endgerät gibt der Kunde die Adressen für den Zielort und alle gewünschten Viapunkte am Endgerät ein oder wählt sie aus einem ggf. vorhanden Adressenspeicher des Endgerätes aus.

Der Adressspeicher (Adressbuch) sollte über folgende Wege gefüllt werden können:
- Abspeicherung einer innerhalb einer Route-Message erhaltenen Adresse (inklusive geographischer Koordinaten)
- Abspeicherung einer durch einen Auskunftsdienst erhaltenen Adresse (Service-Provider-POI)
- Positionsspeicherung: Der Kunde kann am Endgerät seine aktuelle Position (geographische Koordinate), ergänzt um zusätzliche Adressinformationen, im Adreßbuch speichern (z. B. Heimatadresse).

Die Adressen werden mittels der Route_Request_Message zur Zentrale übertragen und dort auf Korrektheit, Vollständigkeit und Eindeutigkeit geprüft. Bei unvollständigen Adressangaben erfolgt eine Fehlermeldung, die falls möglich eine Adressauswahlliste für die fraglichen Adressen enthält. Der Kunde kann dann die gewünschte Adresse auswählen und mit dieser eine neue Routenanfrage initiieren. Es ist durch einen Parameter einstellbar, ob die Zentrale die Rückgabe von Auswahllisten grundsätzlich unterstützt (s. Kapitel 2.7). Sämtliche im ADP vorgesehenen Felder für die Angabe und Übermittlung von Adressinformation sind endgeräteseitig zu unterstützen. Welche Kombinationen und Untermengen zentralseitig unterstützt werden, ist diensteanbieter spezifisch festzulegen.

Sind die Adresse oder einzelne Angaben nicht eindeutig, wird die Fehlermeldung zum Fahrzeug übertragen. Diese kann Auswahllisten enthalten. Die Unterstützung der Fehlermeldung ist abhängig vom Diensteanbieter.

Folgende Adreßanfragen werden akzeptiert:
1. geographische Koordinaten (alle anderen angegebenen Felder werden zentraleseitig ignoriert)
2. Geo-Codes (alle anderen Felder werden zentraleseitig ignoriert)
3. Service-Provider-POI: die vollständige bei einer Adreßabfrage über Auskunftsdienste erhaltene Adreßinformation muß übertragen werden (Ausnahme: "additional information" und "country"). Service-Provider-POI können über Auskunftsdienste (s. Kapitel 3.2.2) ins Endgerät geladen und ggf. im Adreßbuch gespeichert werden.
4. MAP-POI mit Ortswahl (Straßenbeschreibung und POI-Name wird ignoriert): Bei mehreren in Frage kommenden POI's wird der nächstliegende POI ausgewählt (ggf. wird auch eine Auswahlliste übertragen).
5. MAP-POI ohne Ortswahl: Die Zentrale wählt als Default den nächstliegenden POI dieses Typs aus (bezogen auf die mitübertragene Startadresse). Straßenbeschreibung und POI-Name werden ignoriert.
6. Ortswahl und Straßenname: Der Straßenname muß entweder als "Street Identification" oder als "Street Name incl. House Number" übertragen werden. Werden beide übertragen, wird die Street Identification ignoriert. Es wird empfohlen, die Street Identification nicht für eine Adreßanfrage zu verwenden.
7. nur Ortswahl (Default s.u.)
8. vollständige Telefonnummer: Ortsvorwahl und Teilnehrnernummer müssen übergeben werden. Die Landeskennziffer ist optional.

Für die Ortswahl sind folgende Möglichkeiten zugelassen:
- nur Ortsname (Default: Ortsmittelpunkt)
- nur Postleitzahl (Default: Zentrum des PLZ-Bezirks)
- nur Telefon-Ortsvorwahl (Default: Zentrum des Ortsvorwahlbereiches)
- Ortsname und Telefon-Ortsvorwahl oder Postleitzahl

Postleitzahl und Telefonnummer dürfen nicht gleichzeitig übergeben werden, ansonsten erfolgt eine Fehlermeldung. Gleiches gilt, falls Ortsname und Postleitzahl oder Telefonnummer widerspüchlich sind.

Die "Additional Information" sowie das Feld "Country" wird bei der Adreßanfrage immer ignoriert. Ist das Feld "Staat" leer, so wird als Land Deutschland (D) genommen.

Für die einzelnen IE's gelten folgende Anforderungen:
- geographische Koordinaten nach der Digitalen Karte in der Zentrale. Bei bloßer Angabe von Koordinaten können Start und Ziel im Rahmen der Ungenauigkeiten vom Kundenwunsch abweichen.
- Ortsnamen nach dem offiziellen Ortsnamen. Gibt es mehrere Orte gleichen offiziellen Namens, wird zur Identifizierung die Postleitzahl oder die Ortsvorwahl herangezogen. Ortsnamen sowie Namen von Autobahnanschlußstellen können mit Bindestrich übergeben werden (z. B. Köln-Lindenthal, Bonn-Bad Godesberg). Werden im überregionalen Sprachgebrauch auch nur die Namen der Vororte verwendet (z. B. Wattenscheid, Bad Godesberg), werden auch diese von der Zentrale akzeptiert.
- Straßenbezeichnungen: Straßentypen BAB, Bundesstraße, Landstraße, Staatsstraße, Kreisstraße, Europastraße mit Nummer und eventueller zusätzlicher Bezeichnung (a,b,n,r), z. B. B55n (s. ADP).
- Straßennamen nach dem offiziellen ortsabhängigen Straßenverzeichnis.
- Postleitzahlen nach dem Postleitzahlenverzeichnis der Deutschen Bundespost.
- POI-Typ: MAP-POI's Zentrum, Bahnhof, Flughafen so wie sie in der Digitalen Karte der Zentrale verzeichnet sind. Service-Provider-POI's werden im Rahmen der Auskunftsdienste beschrieben.
- Staat nach Liste der internationalen Kfz-Zeichen.
- Telefonummer: nur Vorwahl (Länderkennziffer ist Kannfeld, default: Deutschland).

In folgenden Fällen folgt eine Fehlermeldung "start/destination/additional adress not identified" (das entsprechende Bit in der Error Message ist gesetzt):
- gleichzeitig Angabe geographischer Koordinaten und Geo-Code
- gleichzeitig Angabe geographischer Koordinaten und Service-Provider-POI
- nicht interpretierbare geographische Koordinaten, Geo-Codes oder Service-Provider-POI
- nicht interpretierbare Telefonortsvorwahl oder Postleitzahl
- nicht interpretierbare vollständige Telefonnummer

Zusätzlich kann von der Zentrale für die betroffene Adresse das Bit "start/desination/additional adress ambiguous" gesetzt werden. In diesem Fall folgt ein Auswahllistenfeld innerhalb der Adreßbeschreibung, in dem im Feld "Additional Information" eine Fehlererklärung in Freitext angegeben wird. Ist eine vollständige Telefonnummer nicht eindeutig interpretierbar, dann wird die Telefonnummer mit denjenigen Stellen zurückgegeben, die interpretiert werden konnten (Beispiel: 0228-5201900 wird übergeben, die Zentrale kann die Nummer bis 02285201 interpretieren und gibt diese Nummer zurück).

Ist die Adresseangabe bezüglich der Ortswahl, eines MAP-POI's, oder eines Straßennamens nicht eindeutig, werden Auswahllisten nach folgenden Kriterien mit der Fehlermeldung zum Fahrzeug übertragen, wobei in der Auswahliste nur die zu konkretisierenden IE's enthalten sind (d.h. keine vollständigen Adressfelder, Ausnahmen sind genannt):
- Ortsname: Auswahlliste mit max. 5 Alternativen
- Straßenname: Auswahlliste mit max. 5 Alternativen
- MAP-POI: Auswahlliste mit max. 5 Alternativen

Die Codierung der einzelnen IE's ist im ADP zu den Navigationsdiensten detailliert beschrieben.

### 3.1.1.2 Anfrage über Operator (Speech Connection)

Bei der Anfrage über Operator sind grundsätzlich zwei Fälle zu unterscheiden:
1. Es wird mit der Operatoranfrage eine Route_Request_Message versandt, die zumindest die Startposition enthält.
2. Der Kunde wählt direkt den Operator an (auch über andere Telefone möglich). In diesem Fall muß er dem Operator auch seine Startposition mitteilen. Das Endgerät erhält eine nicht von ihm initiierte_Route_Message und interpretiert diese.

Nachfolgend wird der erste Fall einer Operator-Anfrage mit Übertragung einer Route_Message beschrieben. Dies ist als eigener Dienst zu betrachten, der eine separate Dienstekennung erhält.

Das Anfragetelegramm unterliegt keinen speziellen Einschränkungen. Es ist zu empfehlen, die Startadresse sowie die vom Kunden gewählten Kriterien zur Routenberechnung im Endgerät zu speichern und mit in die Zentrale zu übertragen.

Die möglichen Abläufe für den Aufbau der Sprachverbindung sind im Kapitel 3.3.2 dargestellt. Der Erhalt einer Fehlermeldung unterbricht den Aufbau der Sprachverbindung, sofern diese noch nicht aufgebaut wurde (beim Timer-basierten Ablauf).

Es bestehen bevorzugt folgende zusätzlichen Anforderungen an die Anfrage:

Die gewünschte Operator-Anfrage wird in der Message zusätzlich dadurch gekennzeichnet, daß keine Zieladresse mit übertragen wird.

Die Message muß die Start-Adresse (Perlenkette oder postalische Adressbeschreibung) beinhalten. Falls gewünscht, können die Kriterien zur Routenberechnung bereits mit der Anfrage übertragen werden.

Die Message kann zusätzlich bis auf die Zieladresse alle weiteren IE's enthalten. Es ist zu empfehlen, die vom Kunden gewählten Kriterien zur Routenberechnung im Endgerät zu speichern und mit in die Zentrale zu übertragen.

Während der Sprachverbindung ermittelt der Operator im Dialog mit dem Kunden die noch fehlenden Informationen bis zum Vorliegen eindeutiger Adressen für das Ziel sowie eventueller Via- und Meidepunkte.

Anschließend sendet die Zentrale nach erfolgter Routenberechnung die Route (Route_Message) ins Fahrzeug.

### 3.1.2 Routenberechnung und Aufbereitung

In der Zentrale wird die Route anhand der übermittelten Informationen auf Basis der aktuellen Verkehrslage erstellt und in die Route_Message codiert. Anschließend wird die Route_Message zum Fahrzeug übertragen.

Bei der Berechnung der Route und der Routenaufbereitung wird die zentraleseitig die bei der Routenanfrage mitübertragene Information über die Ortung berücksichtigt. Dabei werden zunächst Endgerät mit reinem GPS und Endgeräte mit zusätzlicher Koppelnavigation unterschieden.

Für Endgeräte mit reinem GPS werden für die Routenberechnung bestimmte Straßenklassen oder sogar einzelne Straßen ausgeschlossen. Dies kann zu Umwegen führen. Grundsätzlich wird bei diesen Endgeräten von einer Positionierungsgenauigkeit von ca. 100 m ausgegangen.

Zusätzlich wird bei Endgeräten mit reinem GPS eine ausführlichere Routengrobbeschreibung generiert.

Nach Absprache mit den Herstellern kann bei Geräten mit Digitaler Karte (Navigationssysteme) eine ausführliche Routengrobbeschreibung generiert werden. Die Liste der Wegeleitsymbole sollte bei den Navigationssystemen auf ein Maß reduziert werden, welches für eine darauf basierende fahrzeugautonome Routenfeinberechnung notwendig ist.

### 3.1.3 Abarbeitung der Route im Endgerät

Die Route_Message kann folgende Informationen enthalten:
- eine textuelle Routengrobbeschreibung zur Übersicht über die geplante Route durch den Benutzer (Route Briefing)
- die berechnete Reisezeit zum Zielort und die Gesamtentfemung zum Zielort (Routenlänge) unter Berücksichtigung der aktuellen Verkehrslage.
- eine Liste von Wegepunkten mit zugeordneten Icons zur Navigation während der Fahrt

Es wird Sonderfälle geben, wo die Routenbeschreibung leer bleibt oder keine Wegepunkte enthalten sind.

Die Reisezeit zum Zielort wird gerundet übertragen, d.h. die Zentrale rundet die berechnete Reisezeit (z. B. 37 Minuten oder 3 Stunden, 31 Minuten) auf einen sinnvollen Wert, welcher von der Berechnungsgenauigkeit abhängt (z. B. 40 Minuten; 3 Stunden, 30 Minuten). Wird im Endgerät aus der Reisezeit zum Zielort durch Adition zur Ist-Zeit eine Ankunftszeit errechnet und dem Kunden angezeigt, dann sollte hier ebenfalls eine zusätzliche Rundung erfolgen. In der nachfolgenden Tabelle wird dazu ein Vorschlag unterbreitet:

| Reisezeit zum Zielort | Vorgeschlagene Auflösung |
|---|---|
| bis 30 Minuten | 5 Minuten |
| bis 90 Minuten | 10 Minuten |
| größer 90 Minuten | 15 Minuten |

Bei der Aktualisierung der berechneten Ankunftszeit während der Fahrt sollten Pausen berücksichtigt werden (Erkennung durch Abschaltung des Gerätes).

Zusätzlich wird empfohlen, bei Überschreitung der Ist-Reisezeit von der übertragenen, bisher absolvierten Reisezeit von mehr als 30 % und mindestens 10 Minuten den Benutzer darüber zu informieren und ihm die Möglichkeit einer erneuten Routenanfrage zu bieten.

Die Liste von Wegepunkten bezeichnet Manöverpunkte. Sie werden an Stellen gesetzt, wo der Fahrer voraussichtlich Hinweise benötigt, um dem Routenverlauf folgen zu können (abbiegen, einordnen, Namensänderungen von Straßen, etc.).

Der grobe Ablauf der Orientierungshilfe ist der folgende:
1. Die textuelle Routengrobbeschreibung wird angezeigt und vom Kunden quittiert.
2. Ein Pfeil zeigt in Richtung auf den ersten Wegepunkt (Kompaßmode). Zusätzlich wird die Entfernung (Luftlinie) zu diesem Wegepunkt mit angezeigt.
3. Wird der Wegepunkt erreicht, wird dieser als passiert markiert und der nächste Wegepunkt wird mit der aktuellen Entfernung zu diesem Wegepunkt (Fahrstrecke) angezeigt.
4. Nach dem Passieren des letzten Wegepunktes wird dies dem Kunden angezeigt. Gleichzeitig zeigt ein Pfeil in Richtung des Zielortes (mit Entfernungsangabe in Luftlinie; Kompaßmode).

Die Reihenfolge, in der die Wegepunkte abzufahren sind, ist durch die Reihenfolge der Wegepunkte in der Liste vorgegeben. Die Positionierung der Wegepunkte kann diensteanbieterspezifisch unterschiedlich gehandhabt werden. Dies ist inbesondere für den jeweils ersten bzw. letzten Wegepunkt einer Wegepunkteliste der Fall. Bei ihrer Interpretation ist auch jeweils der im IE "Type of Starting Point" bzw. "Type of Destination" enthaltene Code zu beachten. Die genauen Festlegungen werden in den Diensteanbieter spezifischen Zusatzspezifikationen getroffen.

Die Start- und Zieladressen werden immer nur mit folgenden Informationen übertragen, wobei eine Übertragung einzelner, optionaler Felder unterbleibt, wenn sie bereits mit gleichem Inhalt in der Anfrage enthalten waren:
- Geographische Koordinate
- wenn POI: POI-Typ und POI-Name
- Straßenbeschreibung (nicht bei Map-POI's)
- Ortsbezeichnung

Ist der erste Wegepunkt nicht identisch zur Startadresse, dann wird dies mit Angabe des Typs des Startwegepunktes zusätzlich mitgeteilt. Das Endgerät sollte dann in den Kompaßmode schalten, wobei der Kompaßpfeil auf den ersten Wegepunkt zeigen sollte. Der Typ "capture area" wird für die Orientierungshilfe nicht unterstützt.

Kann der Zieladresse auf der Digitalen Karte in der Zentrale keine exakte geographische Koordinate zugeordnet werden, dann erfolgt zentraleseitig die Zuordnung zu einer Koordinate nach folgendem Prinzip (Angabe im Typ der Zieladresse):
1. Die Ortsmitte wird als Bezugspunkt gewählt bzw. bei POI's die nächst mögliche Koordinate
2. Ist der Punkt nicht erreichbar (z. B. in einer Fußgängerzone), dann wird zentraleseitig ebenfalls eine in der Nähe liegende Koordinate zugeordnet.

Mit dem Erhalt des Telegramms mit dem 1. Wegepunkt sollte sofort mit der Abarbeitung der Route begonnen werden, d.h. es muß nicht abgewartet werden, bis die vollständige Route im Endgerät eintrifft.

Die textuelle Routengrobbeschreibung enthält wesentliche Meilensteine der Route, die dem Benutzer einen Überblick über die zu fahrende Route geben (z. B. Fahrt von Bonn nach Düsseldorf: A555 bis Kreuz Köln Süd, A4 bis Kreuz Köln Ost, A1 bis Kreuz Köln Nord, A57 bis Kreuz Kaarst). Die Übertragung der Meilensteine erfolgt entweder als Text oder als Geo-Code. Eine Mischung von Text und Geo-Codes ist möglich.

### 3.1.3.1 Inhalte der Wegepunkte

Die einzelnen Wegepunkte haben folgende Inhalte:
- geographische Koordinate des Wegepunktes (WGS84)
- optional die offizielle Straßenbezeichnung: für die Straße, in die abgebogen werden soll (wird im Regelfall angegeben)
- der Ortsname: Der Ortsname wird im Regelfall übertragen.
- eine Flag, welches gesetzt ist, wenn die Route bis zum nächsten Manöverpunkt auf Autobahnen bzw. autobahnähnlichen Straßen verläuft. Das gesetzte Flag gibt den Hinweis darauf, daß eine frühzeitige Signalisierung des nächsten Manövers vorgenommen werden sollte.

Bei gesetztem Flag sind die Ausfahrten der Autobahn mit Geo-Codes codiert. Das Endgerät kann dem Geo-Code-Tabel die Information über die nächste Ausfahrt sowie die Entfemung dahin entnehmen und zur Anzeige bringen.
- eine abstrahierte Darstellung (lcons) der Kreuzung. Dabei werden 4 verschiedene Kreuzungstypen unterschieden
   - keine Kreuzung (der Wechsel eines Straßen- oder Ortsnamens wird übertragen)
   - sternförmige Kreuzung mit bis zu 8 möglichen Ein-/Ausfahrten
   - Kreisverkehr mit bis zu 8 Ein-/Ausfahrten
   - Autobahnausfahrten mit bis zu vier Abfahrtsmöglichkeiten pro Abfahrtsrichtung. Alle Darstellungen beziehen sich auf die Fahrtrichtung entsprechend der Routenbeschreibung. Die jeweilige Ausfahrtstraße ist gekennzeichnet. Ein Wendemanöver wird in der sternförmigen Kreuzung als Stern mit der Codierung Einfahrtsstraße = Ausfahrtstraße gekennzeichnet. Die Kreuzungstypen Stern und Kreis können als "Moving Map" dargestellt werden. Dazu können Angaben zum Winkel zwischen Fahrtrichtung (= Einfahrtsstraße), Ausfahrtsstraße und gegen Norden enthalten sein.
- ein Hinweis (wenn link flag= 1) darauf, daß 2 Manöver so dicht aufeinander folgen, daß sie zusammengefaßt und als eine Anweisung ausgegeben werdeg sollten. Das link flag wird im ersten der beiden zusammenzufassenden Wegepunkte gesetzt. Zwei aufeinanderfolgende Wegepunkte mit gesetztem link flag sind nicht zulässig.
- die geschätzte Fahrzeit zum nachfolgenden Wegepunkt (wird nur dann nicht übertragen, wenn im selben Wegepunkt das Link-Flag gesetzt ist).
- die Weglänge zum nachfolgenden Wegepunkt (wird nur dann nicht übertragen, wenn im selben Wegepunkt das Link-Flag gesetzt ist).
- ein optionaler Aktionshinweis, der unterstützende Informationen zum Manöver in Textform enthält (z.B. Richtung Köln, Achtung: Enge Kurve).
- optional die Angabe einer Korrridorbreite. Die Korridorbreite definiert zusammen mit der Länge der Luftlinie zum nächsten Wegpunkt (zu errechnen aus den WGS-84-Koordinaten) ein rechteckiges Bezugsgebiet. Dieses Bezugsgebiet wird zur Fehlfahrtenerkennung verwendet. Verläßt der Kunde das Bezugsgebiet, wird die Fehlfahrt erkannt Zusätzlich kann das Bezugsgebiet zur Selektion von routenrelevanten Verkehrsinformationen eingesetzt werden (s. Kapitel 3.2.1).
- optional die Anzahl der Kreuzungen bis zum nachfolgenden Manöverpunkt sowie die Entfernung zur nächsten Kreuzung: Wenn es aufgrund des Straßenverlaufs sinnvoll erscheint, wird die Anzahl der Kreuzungen bis zum nächsten Manöverpunkt übertragen. Dies ermöglich es in Verbindung mit dem nächsten Manöverpunkt, dem Kunden eine zusätzliche Information zu geben (z. B. "6. Kreuzung links").

Die geographischen Koordinaten werden in Abhängigkeit vom Kreuzungstyp und gesetztem link flag gesetzt. Die Bedeutung der Koordinaten wird in der Dienstespezifikation des Anbieters im Detail festgelegt.

Es werden bevorzugt die geographischen Koordinaten nach folgenden Regeln vergeben:

| Kreuzungstyp | link flag ungesetzt | link fiag gesetzt | |
|---|---|---|---|
| | | 1. Wegepunkt | 2. Wegepunkt |
| **Stern** | Kreuzungsmittelpunkt | Kreuzungsmittelpunkt 1. Kreuzung | Kreuzungsmittelpunkt 2. Kreuzung |
| **Kreisverkehr** | Einfahrtspunkt des Kreisverkehrs | Einfahrtspunkt in den Kreisverkehr | Ausfahrpunkt aus dem Kreisverkehr |
| **Autobahnausfahrt/ Gabel** | Beginn der Abbiegespur bei einfachen Ausfahrten, bei komplexen Ausfahrten Beginn der eigentlichen Ausfahrspur | % | % |

Wird das Link-Flag gesetzt, ist der Kreuzungstyp des ersten Wegepunktes ausschlaggebend für die Interpretationsvorschrift.

Bei gesetztem link flag und dem Kreuzungstyp Stern enthalten beide Wegepunkte eine Icon-Codierung vom Typ Stern. Die Bildschirmdarstellung sollte in einem Icon erfolgen. Die Ausfahrtstraße des 1. Wegepunktes ist dazu mit der Einfahrtstraße des 2. Wegepunktes zu kombinieren.

Ist der Kreuzungstyp bei gesetztem link flag vom Typ Kreisverkehr oder Autobahnausfahrt, dann wird im zweiten Wegepunkt keine Icon-Codierung übertragen, sondern es wird eine zweite geographische Koordinate zur Unterstützung der Icon-Anzeige im Endgerät angegeben (s. oben).

Im Anhang ist ein Vorschlag für mögliche Icon-Darstellungen sowie für ein geeignetes Anzeigeverhalten enthalten.

### Fehlfahrten

Werden Fehlfahrten erkannt, weil das durch die Korridorbreite aufgespannte Bezugsgebiet verlassen wurde, ist der Benutzer zu informieren. Das Endgerät sollte nun dem Benutzer die Möglichkeit geben, eine neue Routenanfrage bezogen auf das gleiche Ziel zu starten. Zusätzlich sollte in den Kompaßmode geschaltet werden, wobei der Pfeil auf den nächstliegenden Wegepunkt zeigt.

Eine Änderung des Wegepunktes, auf den der Pfeil zeigt (weil ein anderer Wegepunkt zum nächsten Wegepunkt wird) sollte vom Benutzer ausdrücklich quittiert werden. Idealerweise kann der Benutzer im Kompaßmode zwischen den Wegepunkten umschalten.

Eine Fehlfahrt sollte erst dann dem Benutzer angezeigt werden, wenn sich die Position über eine größere Distanz außerhalb des Korridors bewegt. Dadurch können Ungenauigkeiten des GPS berücksichtigt bzw. unterdrückt werden.

### 3.2 Verbindung zu anderen Diensten

### 3.2.1 Verkehrsinformationsdienst

Das IE "Street Identification", welches in den Diensten Verkehrsinformation und Navigation/Orientierungshilfe Verwendung findet, ermöglicht die Berücksichtigung neuer, während der Fahrt autretender Vekehrsstörungen in Bezug auf die aktuelle Route. Die weitere Präzisierung/Individualisierung erfolgt über die Auswertung der Geo Codes relativ zur aktuellen Position, bzw. zu den Wegepunkten und über die zugehörige Korridorinformation.

Die für die Navigationsdienste und in den Verkehrsinformationsdiensten verwendeten Straßenbezeichungen sind identisch. T-Traffic-Verkehrsmeldungen enthalten bevorzugt diese Straßenbezeichnung (z. B. A555, B236). Dadurch ist möglich, Verkehrsmeldungen, welche sich auf Straßen beziehen, die auf der Route liegen, aus der Gesamtheit der dem Endgerät vorliegenden Verkehrsmeldungen auszufiltern (z.B. bei umkreisbezogenem oder zielgerichtetem VI-Dienst, Cell Broadcast).

Zusätzlich ist es unter Ausnutzung des durch den Fehlfahrtenkorridor und der Wegepunkte aufgespannten Bezugsgebietes möglich, die Verkehrsmeldungen zu eliminieren, welche nicht auf der Route liegen. Dieses geschieht dadurch, daß nur Verkehrsmeldungen selektiert werden, bei denen zusätzlich zur Straßenbezeichnung auch die Geo-Codes im Bezugsgebiet liegen (s. Fig. 4). Die durch den Abstand der Wegepunkte aufgespannte Rechteckseite sollte zu beiden Seiten um 1km verlängert werden, um sicherzustellen, daß die Überschneidung der Korridore zu einer Selektion aller die Route betreffenden Verkehrsinformationen führt.

Sollte das Endgerät in Ausnahmefällen in der Routengrobbeschreibung einen nicht interpretierbaren Geo-Code erhalten, dann kann dieser mittels der TINFO-Message TINFO_Code_Request_Message in Klartext übersetzt werden (s. ADP TINFO).

Verkehrsmeldungen enthalten ein Umleitungsflag ("bypass flag"). Wird eine Verkehrsmeldung auf der Route mit gesetztem Umleitungsflag empfangen, sollte dem Kunden mit der Anzeige der Verkehrsmeldung die Möglichkeit eine neuen Routenanfrage (kombiniert mit einem Travel Time Request) gegeben werden (s. auch Kapitel 3.4).

Die vorgeschlagene Nutzung der innerhalb des Navigationsdienstes bereitgestellten Routeninformation und des Bezugsbereiches in Verbindung mit dem Verkehrsinformationsdienst ist ein reines Endgeräte-Feature, welches durch die dargestelle Kompatibilität der Dienste ermöglicht wird.

### 3.2.2 Auskunftsdienst

Jeder Dienste-Anbieter kann im Rahmen der Service-Provider-POI's frei Nummern für einzelne POI-Typen vergeben (z. B. Tankstellen, Geldautomaten).

Im Rahmen der Navigationsdienste wird zunächst keine Nummerierung von Service-Provider-POI's festgelegt. Sollen Service-Provider-POI's für den Navigationsdienst genutzt werden, dann muß durch Nutzung eines Auskunftsdienstes die vollständige Adresse des gewünschten POI's aus der Zentrale geladen werden. Diese Adresse kann dann bei einer Zielanfrage genutzt werden. Es sollte immer die vollständige von der Zentrale erhaltene Adreßinformation zum Service-Provider-POI übertragen werden, um Mehrdeutigkeiten auszuschließen (s. auch Kapitel 3.1.1.1).

In der Dienstespezifikation und dem zugehörigen ADP zu den Auskunftsdiensten ist beschrieben, wie ein Service-Provider-POI geladen werden kann.

### 3.3 Kommunikationsabläufe

Alle bidirektionalen Kommunikationsabläufe sind im ADP der Navigationsdienste dargestellt.

Eine Anfrage gilt seitens der Zentrale als abgeschlossen, wenn die gewünschte Antwort (Route_Message, Travel_Time_Estimation) oder die Error_Message versandt wurde. Enthält die Error_Message eine Auswahlliste, mit deren Hilfe der Kunde seine Anfrage konkretisieren kann, dann wird eine nachfolgende Anfrage mit eindeutiger Adresse trotzdem als vollständig neuer Ablauf gewertet.

### 3.3.1 Digital Request

Die Anfrage an die Zentrale erfolgt nur die Route Request Message (kein Operator, s. Fig. 5).

Folgende Timer werden verwendet:
- TNAVa (wird mit Empfang der Delivery Notification gestartet)

Mit dem Absenden der Route Message oder der Error Message ist zentraleseitig der Ablauf beendet.

### 3.3.2 Operatorgestützte Anfragen

Eine Operator-Anfrage im Sinne dieser Spezifikation wird immer mit einer Route Request Message begonnen. Operator-Anfragen ohne Route Request Message (s. Kapitel 3.1.1.2) sind wie fremd-initiierte Anfragen zu behandeln.

Bei einer Operator-Anfrage mit einer Route Message sind zentraleseitig die Informationen aus der Route Message (zumindest Startposition) und aus dem Dialog mit dem Operator zusammenzuführen. Dabei muß durch einen Timer-basierten Synchronisationsmechanismus sichergestellt sein, daß die Route_Message dem Operator zu Gesprächsbeginn vorliegt.

### 3.3.2.1 Timer-basiert (MO)

Nach Ablauf eines Timers baut das Endgerät die Sprachverbindung zum Operator auf (Fig. 6).

Folgende Timer werden verwendet:
- TNAVa (wird mit Absenden der Route_Request_Message gestartet)
- TNAVb (wird mit Empfang der Delivery Notification für die Route_Request_Message gestartet)
- TNA Vc (wird mit Empfang der Delively Notification für die Route_Request_Message gestartet)

Mit dem Absenden der Route Message oder der Error Message ist zentraleseitig der Ablauf beendet.

### 3.3.3 Fremd-Initiierte Route Messages

Zusätzlich zu den dargestellten Kommunikationsabläufen muß das Endgerät in der Lage sein, von ihm nicht initierte Route_Messages zu verarbeiten (Fig. 7). Solche Route_Messages können z. B. über andere Medien Online-Dienste initiiert worden sein). Die Präsentation der Route-Message sollte nie ohne aktive Quittung durch den Benutzer erfolgen.

### 3.4 Routenbewertung

Bei der Routenbewertung wird eine Routenbeschreibung (einer berechneten Route) in die Zentrale übertragen (Travel_Time_Request_Message). Die Rolute wird dabei wie bei der Orientierungshilfe oder der Zielführung in Form von Wegeleitpunkten beschrieben.

Die Zentrale schätzt die Reisezeit für diese Route aufgrund der aktuellen Verkehrslage und überträgt diese in das Endgerät (Travel_Time_Message).

Der Ablauf ist wie folgt (vgl. Fig. 8, s. auch ADP Navigationsdienste):

Die Travel_Time_Request_Message hat folgende Inhalte:
- Anzahl der Wegeleitpunkte zur Routenbeschreibung,
- Geogaphische Koordinate und/oder offizielle Straßenbezeichung/Straßenname, Kreuzungen werden dabei genauso wie bei der Adresseingabe am Endgerät bei der Routenanfrage beschrieben codiert.
- Grobe Himmelsrichtung, die nach dem Erreichen des Wegepunktes gefahren wird (nicht beim Zielwegepunkt).
- optional benutzerspezifische Informationen (Telefonnummer; Angaben zum Endgerät werden ignoriert). Von der Zentrale wird eine übertragene Telefonnummer als die Zieladresse der Travel_Time_Estimation interpretiert. Dieses Feld ist insbesondere dann mit der Empfängertelefonnummer der Route auszufüllen, wenn die Route an ein anderes Endgerät als das absendende Endgerät gesendet werden soll.

Folgende Timer werden verwendet:
- TNAVd (wird mit Absenden der Travel Time Request Message gestartet)

Mit dem Absenden der Travel Time Message oder der Error Message ist zentraleseitig der Ablauf beendet.

Die Codierung der einzelnen IE'S ist im ADP zu den Navigationsdiensten detailliert beschrieben.

### 3.5 Fehlerbehandlung

Die dienstespezifischen Fehlermeldungen sind im ADP festgelegt. Diensteübergreifende Fehler (z.B. Kommunikationsfehler) werden im Dokument "Beschreibung der diensteübergreifenden Fehlerbehandlung" dargestellt.

Soweit in diesem Dokument keine zusätzlichen Erläuterungen gegeben werden, sind dienstespezifische Fehlermeldungen folgendermaßen zu interpretieren:

| Error Type | Erläuterung/Bedeutung |
|---|---|
| input error | s. Dokument "Beschreibung der diensteübergreifenden Fehlerbehandlung" |
| server timed out | s. Dokument "Beschreibung der diensteübergreifenden Fehlerbehandlung" |
| server error | s. Dokument "Beschreibung der diensteübergreifenden Fehlerbehandlung" |
| server overloaded | s. Dokument "Beschreibung der diensteübergreifenden Fehlerbehandlung" |
| on treatment | Ist eine zügige Beantwortung der Anfrage wegen momentaner Überlastung des Servers nicht möglich, dann wird diese Fehlermeldung übersandt. Die berechnete Route wird zu einem späteren Zeitpunkt nachgeschickt. |
| start not identified | s. Kapitel 3.1.1.1 |
| destination not identified | s. Kapitel 3.1.1.1 |
| start ambiguous | s. Kapitel 3.1.1.1 |
| destination ambiguous | s. Kapitel 3.1.1.1 |
| route not identified | Die Berechnung einer Route auf Basis der übergebenen Kriterien war nicht möglich. |
| further requests not possible | s. Dokument "Beschreibung der diensteübergreifenden Fehlerbehandlung" |
| additional destination 1 not identified | s. Kapitel 3.1.1.1 |
| additional destination 2 not identified | s. Kapitel 3.1.1.1 |
| additional destination 3 not identified | s. Kapitel 3.1.1.1 |
| additional destination 4 not identified | s. Kapitel 3.1.1.1 |
| additional destination 5 not identified | s. Kapitel 3.1.1.1 |
| additional destination 6 not identified | s. Kapitel 3.1.1.1 |
| additional destination 1 ambiguous | s. Kapitel 3.1.1.1 |
| additional destination 2 ambiguous | s. Kapitel 3.1.1.1 |
| additional destination 3 ambiguous | s. Kapitel 3.1.1.1 |
| additional destination 4 ambiguous | s. Kapitel 3.1.1.1 |
| additional destination 5 ambiguous | s. Kapitel 3.1.1.1 |
| additional destination 6 ambiguous | s. Kapitel 3.1.1.1 |
| phone call not completed | s. Dokument "Beschreibung der diensteübergreifenden Fehlerbehandlung" |
| order ignored: previous order is still being processed | s. Dokument "Beschreibung der diensteübergreifenden Fehlerbehandlung" |

### 4 Anforderungen an die Endgeräte

### 4.1 Kommunikation

Die Daten-Kommunikation zwischen dem Endgerät und der Zentrale wird durch den im GSM zur Verfügung stehenden Kurznachrichtendienst abgewickelt. Im Gegensatz zu anderen VT-Diensten wird bei den Navigationsdiensten der Cell Broadcast nicht benötigt, so daß nur Kurznachrichtendienste SMS-MT (TS 21) und SMS-MO (TS 22) für die Abwicklung der Dienste benötigt werden. Um den Benutzer weiterhin Operator-Anfragen zu ermöglichen, muß der Sprachdienst (TS 11) unterstützt werden.

### 4.2 Ortung

Das Endgerät sollte über Koppelnavigation verfügen.

Das Endgerät darf erst dann als Startadresse eine Lokalisierungsperienkette an die Zentrale senden, wenn eine hinreichend genaue Lokalisierung garantiert ist. Um bei Einschaltung des Endgerätes eine schnelle Initialisierung bzw. Zielanfrage zu ermöglichen, sollte immer die letzte Spur vor dem Abschalten im Gerät gespeichert sein.

Der Ortungsgenauigkeit mit Kopplenavigation muß im Mittel <50 m sein. Die Genauigkeit der Koppelnavigation sollte bei langsamer Stadtfahrt (30 - 50 km/h) 5% der zurückgelegten Distanz und bei Fahrten mit mittlerer Geschwindigkeit (70 - 90 km/h) 3 % der zurückgelegten Distanz nicht überschreiten, wobei eine maximale GPS-Abschattungsdistanz von 1000 Meter zugrundegelegt wird.

Die GPS-Signalreakquisitionszeiten sollten im Bereich von 1 bis 2 Sekunden liegen.

### 4.3 MMI

Das Endgerät muß über ein Grafik-Display mit der Möglichkeit zur Graphik- und Textdarstellung, sowie eine komfortable Eingabemöglichkeit verfügen. Zusätzlich ist eine Sprachausgabe der Manöver wünschenswert.
Empfehlung: Punktmatrix min 128x112
min. 4 Zeilen, min. 20 Zeichen/Zeile

### 4.4 Speicher

Für die Orientierungshilfe sollte das Endgerät mindestens 40 Wegepunkte speichern können. Es sollten idealerweise speicherbare 100 Wegepunkte für eine Route vorgesehen werden. Um die Eingabe von Zielen zu erleichtern, sollte im Endgerät ein Notizbuch mit mind. 50 Einträgen existieren, aus dem u.a. auch die Zielbeschreibung übernommen werden kann.

Der Wegepunktspeicher sollte dynamisch ausgelegt sein, damit beispielsweise bei Wegepunkten, welche ohne Straßennamen übertragen werden, kein Speicher für den Straßennamen freigehalten wird.

Kann das Endgerät wegen fehlenden Speicherplatzes nicht alle Wegepunkte speichern, dann sollten bis auf die Zieladresse alle Wegepunkte verworfen werden, die nicht mehr gespeichert werden konnten. Der Kunde ist darüber zu informieren, daß Wegepunkte verworfen worden sind. Nach Erreichen des letzten noch gespeicherten Wegepunktes der Route ist in den Kompaßmode auf das Ziel zu schalten. Es wird empfohlen, zusätzlich dem Kunden rechtzeitig vor dem Erreichen des letzten noch gespeicherten Wegepunktes die Möglichkeit zu geben, eine neue Routenanfrage zum Ziel zu stellen.

### 4.5 Sonstige Anforderungen

Eine Zieleingabe sollte ebenfalls mit Hilfe der Geo-Codierung möglich sein.

Die Anzeige von Hinweisen sollte durch ein akustisches Signal angekündigt werden.

Der Benutzer sollte die Möglichkeit haben, zwischen den Wegeleitsymbolen scrollen zu können (insbes. weiterschalten auf den nächsten Wegeleitpunkt).

### 4.6 Vorschläge zur Wegeleitsymbolik

Wie bereits in der Einleitung dargelegt, ist der Dienst Orientierungshilfe für Endgeräte gedacht, welche ohne Digitale Karte im Fahrzeug bevorzugt mit GPS ausgestattet sind. Es ist deshalb nicht möglich, wie bei Navigationssystemen exakt am Manöverpunkt Abbiegehinweise wie z. B. ,jetzt rechts abbiegen" zu geben, da aufgrund der eingeschränkten Positionierungsgenauigkeit die dazu nötige exakte Feststellung der Fahrzeugposition (ca. 10m genau) nicht realisierbar ist.

Deshalb muß der Fahrer frühzeitig auf bevorstehende Manöver aufmerksam gemacht werden. Als Manöverhinweis reicht es nicht aus, nur das unmittelbar auszuführende Manöver anzugeben (z. B. rechts abbiegen), sondern der Nutzer muß frühzeitig mittels einer abstrahierten Darstellung über die Kreuzungstopographie am Manöverpunkt informiert werden.

Bei kurz hintereinander folgenden Manövern oder komplexen Kreuzungen müssen diese dem Nutzer gleichzeitig (d.h. in einem Symbol) dargestellt werden, da dieses seiner Wahrnehmung des Manövers in der Realität und seiner Reaktionsmöglichkeit entspricht. Die Zusammenfassung von zwei Icons zu einem Symbol wird durch das link flag angezeigt.

Für den spätesten Zeitpunkt der Anzeige des Wegeleitsymbols werden folgende Vorschläge gemacht (die Anzeige sollte durch die Ausgabe einer akustischen Warnung begleitet werden):

| | mit Koppelnavigation | ohne Koppelnavigation |
|---|---|---|
| Autobahn: | 1.500 m | 1.500 m |
| Landstraße | 500 m | 500 m |
| Stadt (ohne Stadtautobahnen) | 50 m | 100 m |

Das Wegeleitsymbol sollte ca. 50m (ohne Koppelnavigation 100m) nach dem Erreichen der geographischen Koordinaten des Wegeleitsymbols vom Bildschirm entfernt werden (bei gesetztem link flag nach Erreichen der zweiten geographischen Koordinate).

Die vorgeschlagene Wegeleitsymbolik beruht auf vier Kreuzungstypen, von denen drei als Grundtypen codiert zum Fahrzeug übertragen werden:
1. Sternförmige Kreuzung (junction)
2. Kreisverker (roundabout)
3. Autobahnausfahrt/Füßler (fork)
   Durch Einsatz des link flags beim Typ "junction" wird der zusätzliche Typ
4. Doppelkreuzung/Versatz
dargestellt.

Nachfolgend werden Vorschläge für die Bildschirmdarstellung der einzelnen Kreuzungstypen gemacht. Die Darstellung beruht auf einem Display mit mindestens 128 x 112 Pixeln.

Zusätzlich sollte die Entfernung zum 1. Manöverpunkt, sowie der Name der Straße, in die abzubiegen ist, angezeigt werden.
1. Sternförmige Kreuzung (junction) s. Fig. 9a
2. Kreisverkehr (roundabout) s. Fig. 9b
3. Autobahnausfahrt/Füßler (fork) s. Fig. 9c
4. Doppelkreuzung/Versatz (aus junction mit link flag)
Geradeaus aufeinanderfolgende Kreuzungen s. Fig. 9d
schräger Versatz s. Fig. 9e
rechtwinkliger Versatz s. Fig. 9f

## Patentansprüche

1. Verfahren zur Routeninformation mobiler Teilnehmer, wobei auf Anfrage oder automatisch Daten zwischen einer Zentraleinheit und einer mobilen Teilnehmereinheit übertragen werden, wobei seitens der Teilnehmereinheit eine Routenanfrage an die Zentraleinheit erfolgt, in der Zentraleinheit eine Routenberechnung und Aufbereitung der Daten erfolgt und die vollständige Routeninformation in die Teilnehmereinheit übertragen wird, in der eine Abarbeitung der Routeninformation erfolgt,
wobei die Routeninformation in der Teilnehmereinheit mittels einer Eingabe/Ausgabeeinheit in Form einer textuellen Routengrobbeschreibung und einer berechneten Gesamtentfernung und Reisezeit zum Zielort unter Berücksichtigung der aktuellen Verkehrslage ausgegeben wird und eine Liste von Wegepunkten umfasst, die Manöverpunkte bezeichnen, mit deren Hilfe der mobile Teilnehmer frühzeitig auf bevorstehende Manöver aufmerksam gemacht wird, wobei er mittels einer abstrahierten Darstellung von Wegeleitsymbolen über die Kreuzungstopographie und am Manöverpunkt auszuführende Manöver informiert wird, **dadurch gekennzeichnet, daß** zwischen den einzelnen Wegepunkten ein Bezugsgebiet mit einer bestimmten Korridorbreite definiert wird, welches zur Fehlfahrtenerkennung und zur Selektion von routenrelevanten Verkehrsinformationen dient.

2. Verfahren nach Anspruch 1, **dadurch gekennzeichnet, dass** die Routenanfrage über Eingabe an der Teilnehmereinheit oder mittels Sprachverbindung mit einem Operator erfolgt.

3. Verfahren nach einem der Ansprüche 1 oder 2, **dadurch gekennzeichnet, dass** in der Zentraleinheit die Routenberechnung basierend auf einer Routenanfrage anhand folgender Daten durchgeführt wird: Startpunkt, Zieladresse und gewünschte Abfahrtszeit oder Ankunftszeit.

4. Verfahren nach Anspruch 1, **dadurch gekennzeichnet, dass** die Liste der Wegepunkte mit folgenden Inhalten übertragen wird:
die geographische Koordinate des Wegepunktes;
den Ortsnamen;
eine abstrahierte Darstellung der Kreuzung in Form einer Wegeleitsymbolik; und
ein oder mehrere Hinweisflags.

5. Verfahren nach einem der Ansprüche 3 oder 4, **dadurch gekennzeichnet, dass** anhand der Wegeleitsymbolik vier mögliche Kreuzungstypen durch die Eingabe-/Ausgabeeinheit darstellbar sind:
Sternförmige Kreuzung;
Kreisverkehr;
Autobahnausfahrt/Füßler; und
Doppelkreuzung/Versatz.

6. Verfahren nach einem der Ansprüche 1, 3 bis 5, **dadurch gekennzeichnet, dass** die Liste der Wegepunkte mit folgenden weiteren Inhalten übertragen wird:
die offizielle Straßenbezeichnung der Straße, in die abgebogen werden soll;
die geschätzte Fahrzeit zum nachfolgenden Wegepunkt;
die Weglänge zum nachfolgenden Wegepunkt;
ein Aktionshinweis;
die Korridorbreite zur Definition eines Bezugsgebiets; und
die Anzahl der Kreuzungen bis zum nachfolgenden Manöverpunkt sowie die Entfernung zur nachfolgenden Kreuzung.

7. Verfahren nach einem der Ansprüche 1 bis 6, **dadurch gekennzeichnet, dass** in Form eines zusätzlichen Dienstes eine Bewertung einer beliebigen in der Teilnehmereinheit vorhandenen und an die Zentraleinheit übertragenen Route bezüglich der aufgrund der aktuellen Verkehrslage zur erwartenden Reisezeit erfolgt, wobei die ermittelte Reisezeit an die Teilnehmereinheit übertragen wird.

8. Verfahren nach einem der Ansprüche 1 bis 7, **dadurch gekennzeichnet, dass** die Kommunikation zwischen der Teilnehmereinheit und der Zentraleinheit über den Kurznachrichtendienst eines GSM-Kommunikationsnetzes durchgeführt wird.

9. Verfahren nach einem der Ansprüche 1- 7, **dadurch gekennzeichnet, dass** zur Ortsbestimmung der Teilnehmereinheit eine GPS-Empfangseinrichtung verwendet wird.

10. Verfahren nach einem der Ansprüche 1-8 , **dadurch gekennzeichnet, dass** eine Ein/Ausgabeeinheit in Form eines Grafik-Displays verwendet wird.

11. Verfahren nach einem der Ansprüche 1 bis 10, **dadurch gekennzeichnet, dass** eine Ein/Ausgabeeinheit mit einer Sprachausgabeeinrichtung verwendet wird,.

## Claims

1. Method for providing route information to mobile subscribers, whereby, on request or automatically, data are transmitted between a central unit and a mobile subscriber unit, as follows: a route request is passed from the subscriber unit to the central unit, a route calculation and data editing are carried out in the central unit, and the complete route information is transmitted into the subscriber unit, in which processing of the route information is carried out; the route information is read out in the subscriber unit by means of an input-output unit, in the form of a textual route briefing and a calculated total distance and journey time to destination taking the present traffic situation into account, and comprises a list of way points identifying manoeuvre points for giving the mobile subscriber timely prompts of forthcoming manoeuvres; and he is informed by an icon of the topography of the road junction and the manoeuvres to be made at the manoeuvre point; **characterized in that** a reference zone with a specific corridor width is defined between the individual way points and is used for detection of straying from the route and for selection of traffic information relevant to the route.

2. Method according to Claim 1, **characterized in that** the route request is passed by input at the subscriber unit or by voice connection with an operator.

3. Method according to either of Claims 1 and 2, **characterized in that** the route calculation based on a route request is carried out in the central unit with the help of the following data: starting-point, destination address, and desired departure time or arrival time.

4. Method according to Claim 1, **characterized in that** the list of way points is transmitted with the following contents:
the geographical coordinates of the way point;
the place name;
an icon of the junction in the form of a direction sign; and
one or more flags.

5. Method according to either of Claims 3 and 4, **characterized in that** four possible junction types can be displayed by the input/output unit in the form of direction signs:
radial junction;
roundabout;
motorway exit or fork; and
double or staggered junction.

6. Method according to any one of Claims 1 and 3 to 5, **characterized in that** the list of way points is transmitted with the following additional contents:
the official identification of the road to be taken;
the estimated journey time to the next way point;
the distance to be covered to the next way point;
an action flag;
the width of the corridor defining a reference zone; and
the number of junctions to the next manoeuvre point, together with the distance to the next junction.

7. Method according to any one of Claims 1 to 6, **characterized in that** as an additional service an evaluation is made of any desired route logged in the subscriber unit and transmitted to the central unit as to the probable journey time based on the present traffic situation, the computed journey time then being transmitted to the subscriber unit.

8. Method according to any one of Claims 1 to 7, **characterized in that** communication between the subscriber unit and the central unit is conducted via the short message service of a GSM communication network.

9. Method according to any one of Claims 1 to 7, **characterized in that** a GPS receiver is used to determine the position of the subscriber unit.

10. Method according to any one of Claims 1 to 8, **characterized in that** an input/output unit in the form of a graphic display is used.

11. Method according to any one of Claims 1 to 10, **characterized in that** an input/output unit with a voice output device is used.

## Revendications

1. Procédé pour informer des abonnés mobiles sur une trajectoire, selon lequel des données sont transmises, sur demande ou automatiquement, entre une unité centrale et une unité d'abonné mobile ; côté unité d'abonné, une demande d'itinéraire est faite à l'unité centrale, un calcul d'itinéraire et un traitement des données ont lieu dans cette unité centrale et l'information complète sur l'itinéraire est transmise à l'unité centrale, dans laquelle ladite information est traitée ; l'information sur l'itinéraire est sortie dans l'unité d'abonné à l'aide d'une unité d'entrée/sortie sous la forme d'une description textuelle grossière d'itinéraire et d'une distance totale et d'un temps de parcours calculés jusqu'au lieu de destination compte tenu de la situation actuelle du trafic, et contient une liste de points de route qui désignent des points de manoeuvre à l'aide desquels des manoeuvres imminentes sont signalées rapidement à l'abonné mobile ; et l'abonné est informé, à l'aide d'une représentation abstraite de symboles d'orientation, de la topographie des intersections et des manoeuvres à effectuer au niveau du point de manoeuvre
**caractérisé en ce qu'**on définit entre les points de route individuels une zone de référence d'une certaine largeur de corridor, qui sert à détecter les trajets incorrects et à sélectionner des informations routières importantes pour l'itinéraire.

2. Procédé selon la revendication 1, **caractérisé en ce que** l'interrogation d'itinéraire se fait grâce à une entrée au niveau de l'unité d'abonné, ou à l'aide d'une liaison phonie avec un opérateur.

3. Procédé selon la revendication 1 ou 2, **caractérisé en ce que** le calcul d'itinéraire se fait dans l'unité centrale, à partir d'une demande d'itinéraire, à l'aide des données suivantes : point de départ, adresse de destination et heure de départ ou d'arrivée souhaitée.

4. Procédé selon la revendication 1, **caractérisé en ce qu'**on transmet la liste des points de route avec les contenus suivants :
- les coordonnées géographiques du point de route ;
- le nom de la localité ;
- une représentation abstraite de l'intersection sous la forme de symboles d'orientation ; et
- un ou plusieurs indicateurs.

5. Procédé selon la revendication 3 ou 4, **caractérisé en ce que** grâce aux symboles d'orientation, quatre types d'intersections possibles peuvent être représentés par l'unité d'entrée/sortie :
- intersection en étoile ;
- rond-point ;
- sortie d'autoroute/bifurcation; et
- double intersection/déportement.

6. Procédé selon l'une des revendications 1, 3 à 5, **caractérisé en ce qu'**on transmet la liste des points de route avec les contenus supplémentaires suivants :
- désignation officielle de la route au niveau de laquelle il faut tourner ;
- la durée de trajet évaluée jusqu'au point de route suivant ;
- la distance jusqu'au point de route suivant ;
- une indication d'action ;
- la largeur de corridor pour définir une zone de référence ; et
- le nombre d'intersections jusqu'au point de manoeuvre suivant, et la distance jusqu'à l'intersection suivante.

7. Procédé selon l'une des revendications 1 à 6, **caractérisé en ce que** sous la forme d'un service supplémentaire, une évaluation d'un itinéraire quelconque prévu dans l'unité d'abonné et transmis à l'unité centrale a lieu et porte sur la durée de voyage à prévoir, sur la base de l'état actuel de la circulation, la durée du voyage calculée étant transmise à l'unité d'abonné.

8. Procédé selon l'une des revendications 1 à 7, **caractérisé en ce que** la communication entre l'unité d'abonné et l'unité centrale est réalisée par l'intermédiaire du service de messages courts d'un réseau de communication GSM.

9. Procédé selon l'une des revendications 1 à 7, **caractérisé en ce que** pour localiser l'unité d'abonné, on utilise un dispositif de réception GPS.

10. Procédé selon l'une des revendications 1 à 8, **caractérisé en ce qu'**on utilise une unité d'entrée/sortie sous la forme d'un affichage graphique.

11. Procédé selon l'une des revendications 1 à 10, **caractérisé en ce qu'**on utilise une unité d'entrée/sortie pourvue d'un dispositif de sortie vocale.
